# EUROPÄISCHE PATENTSCHRIFT

(11) **EP 0 153 591 B1**
(45) Veröffentlichungstag und Bekanntmachung des Hinweises auf die Patenterteilung: **08.09.1993**
(21) Anmeldenummer: 85100801.1
(22) Anmeldetag: 26.01.1985
(51) Int. Cl.: H01R 4/38

(54) **Schraubenverbindung eines Steckerstiftes mit einem Leiterdraht**
Screw connection of a plug pin with a conducting wire
Connexion à vis d'une broche d'une fiche avec un fil conducteur

(30) Priorität: 28.02.1984 CH 960/84
(43) Veröffentlichungstag der Anmeldung: 04.09.1985
(73) Patentinhaber: Elektro-Apparatebau Olten AG, 4600 Olten (CH)
(72) Erfinder: Vogel, Ernst, CH-4057 Basel (CH); Berger, Fritz, CH-4625 Oberbuchsiten (CH); Stampfli, Armin, CH-2540 Grenchen (CH)
(74) Vertreter: Fillinger, Peter, Dr.

(56) Entgegenhaltungen:
- EP-A- 0 073 275
- DE-A- 2 411 220
- FR-A- 2 333 363

## Beschreibung

Die vorliegende Erfindung bezieht sich auf ein Verbindungselement zur elektrisch leitenden Verbindungs eines Steckerstiftes mit einem Leiterdraht gemäss dem Oberbegriff des Anspruchs 1.

Ein solches Verbindungselement ist beispielsweise aus der EP-A-00 73 275 bekannt. Bei diesem älteren Verbindungselement besteht der Körper aus einem Bügel, der einen Anlageschenkel und eine halbkreisförmige Nut sowie ein Mittelstück aufweist, wobei die Nut durch einen Schenkelstumpf des Bügels gebildet ist. Die Lagerung der Klemmplatte als Schwenkteil an der Nut erfordert eine vergleichsweise breite Ausbildung des Verbindungselementes, was dessen Verwendung für Kleinschalter begrenzt und den Abstand zwischen benachbarten Verbindungselementen verkleinert. Ein weiterer Nachteil hinsichtlich der Baugrösse besteht darin, dass das Klemmelement nur ein im Prinzip abgewinkelter Bügel ist, der sich beim Festziehen der Klemmschrauben verformt und daher die Klemmkraft erniedrigt.

Die vorliegende Erfindung stellt sich daher die Aufgabe, ein Verbindungselement der eingangs genannten Art derart zu verbessern, dass bei kleineren äusseren Abmessungen mindestens gleich grosse Einspannkräfte erzeugt werden können, ohne dass dadurch die Bedienungsfreundlichkeit leidet.

Erfindungsgemäss wird diese Aufgabe durch die kennzeichnenden Merkmale des Anspruchs 1 gelöst.

Für das Anschliessen von zwei Leiterdrähten wird vorzugsweise die der ersterwähnten Innenfläche zugewandte Klemmfläche der Klemmplatte mit zwei konkaven Ausnehmungen zum teilweisen Umfassen der drahtförmigen Leiter versehen.

Nach einem weiteren bevorzugten Ausführungsbeispiel ist vorgesehen, dass am oberen Ende des Verschiebeweges der Klemmplatte eine zur zweiten Innenfläche parallele Keilfläche angeordnet ist. Dadurch ist es möglich, die Klemmplatte beim Entspannen gleichzeitig von der ersterwähnten Fläche wegzuzwingen.

Anhand der beiliegenden schematischen Zeichnung wird die Erfindung beispielsweise erläutert. Es zeigen:
- Fig. 1: einen Längsschnitt durch einen Anschluss entsprechend dem Schnitt I - I in Fig. 2 und
- Fig. 2: einen Schnitt längs der Linie II - II in Fig. 1.

In der Zeichnung bezeichnet die Hinweisziffer 1 das rückseitige Ende des Gehäuses eines Schalt- und Meldegerätes, das mit Steckerstiften 2 für den Anschluss elektrischer Leiter versehen ist, wobei in der Zeichnung nur einer der Steckerstifte gezeigt ist. Der Steckerstift 2 endet in einem im Schaltergehäuse rückseitig liegenden Hohlraum 3 der nach hinten durch einen Deckel 1a abgeschlossen ist. Auf den Steckerstift 2 kann in an sich bekannter Weise eine mit einem elektrischen Leiter fest verbundene Buchse aufgesteckt werden, wobei im Deckel 1a für das Hindurchführen des Leiters eine zum Stecker 2 achsiale Oeffnung vorzusehen ist. Für den Anschluss eines keine Buchse aufweisenden Leiters 4 an den Steckerstift 2 ist eine Klemmverbindung vorgesehen. Hierzu ist der Steckerstift 2 von einem rahmenförmigen Körper 5 umgeben, der an einem Ende durch einen Boden 6 abgeschlossen und am anderen Ende offen ist. Eine Wand des Körpers 5 bildet eine gegen den Steckerstift 2 anliegende Innenfläche 7, der eine zweite, sie spitzwinklig schneidende Innenfläche 8 gegenüberliegt. Die beiden Innenflächen 7 und 8 schneiden sich unter einem Winkel von ca. 30^{o} und konvergieren gegen den Boden 6 in dem eine Gewindebohrung 9 mit der Bohrungsachse 10 angeordnet ist. Die Bohrungsachse 10 bildet mit der Innenwand 7 einen Winkel von ca. 15^{o} und liegt vorzugsweise auf der Winkelhalbierenden zwischen den beiden Fläche 7 und 8. In die Gewindebohrung 9 ist eine Schraube 11 geschraubt, deren Schaft anschliessend an den Schraubenkopf einen zylindrischen Hals 12 aufweist, an dem eine Klemmplatte 13 mit einer von der Schraube 11 durchsetzten Schlitzöffnung 14 unverlierbar gehalten ist. Die Klemmplatte 13 weist den beiden Innenflächen 7 und 9 zugewandte Klemmflächen 15 und 16 auf, wobei die Klemmfläche 16 mit zwei konkaven Ausnehmungen für das teilweise Umfassen eines elektrischen Leiters 4 aufweist. Befindet sich die Klemmplatte 13 in der in Fig. 1 gezeigten äusseren Lage, wird die Schraube 11 in Fig. 2 im Uhrzeigersinn gedreht, verschiebt sie die Klemmplatte 13 gegen den Boden 6, wobei die Klemmfläche 15 entlang der Innenfläche 8 gleitet und dadurch gegen die Innenfläche 7 geschoben wird. Mit zunehmendem Eintauchen der Klemmplatte 13 werden die in den Ausnehmungen 17 liegenden elektrischen Leiter 4 gegen den Steckerstift 2 und dieser gegen die Innenfläche 7 gepresst wodurch der Körper 5 kraftschlüssig mit dem Steckerstift 2 verbunden wird. Der Steckerstift 2 wird somit zwischen den elektrischen Leitern 4 und der Innenfläche 7 eingeklemmt.

Damit die in Folge der Schlitzöffnung 14 mit Spiel auf der Schraube 11 sitzende Klemmplatte 13 beim Herausdrehen der Schraube 11 (in Fig. 2: Drehen im Gegenuhrzeigersinn) von den elektrischen Leitern 4 abgehoben wird, ist am Deckel 1a eine Nase 19 befestigt, die am freien Ende mit einer zur Innenfläche 8 parallelen Keilfläche 20 versehen ist. Sobald die Klemmplatte 13 auf die Keilfläche 20 auftrifft, wird sie gegen die Innenfläche 8 verschoben und mit dieser in Berührungskontakt gehalten. Der mit dem Schaltergehäuse 1 verbundene Deckel 1a weist zwei Durchbrechungen 21 und 22 auf. Durch die Durchbrechung 21 ist die Schraube 11 von aussen zugänglich, wogegen durch die Durchbrechung 22 der elektrische Leiter in den Körper 5 gesteckt wenden kann.

Ist das Befehls- oder Meldegerät für eine Steckverbindung vorzusehen, wird der Deckel 1a ausgewechselt und der Körper 5 vom Steckerstift 2 abgezogen und entfernt. Umgekehrt ist das Befehls- oder Meldegerät mit einer Klemmanschlussmöglichkeit zu versehen, wird ein Deckel 1a mit den Durchbrechungen 21 und 22 gewählt und ein Körper 5 über den Steckerstift 2 geschoben. Nach einem nicht dargestellten Ausführungsbeispiel kann die Nase 19 mit der Keilfläche 20 anstatt mit dem Deckel 1a mit dem Körper 5 verbunden sein.

Weiter kann die Klemmplatte durch Formschluss mit Teilen des Körpers 5 gegen ein Mitdrehen mit der Schraube 11 gesichert sein.

## Patentansprüche

1. Verbindungselement (1) zur elektrisch leitenden Verbindung eines Steckerstiftes (2) mit einem Leiterdraht (4), mit einem Körper (5), der einen Boden (6) und zu gegenüberliegenden Seiten des Bodens (6) zwei Innenflächen (7, 8) aufweist, wobei eine Spannschraube (11) in eine Gewindebohrung (9) im Boden (6) eingeschraubt ist, mit einer an der Spannschraube (11) gelagerten Klemmplatte (13), wobei die erste Innenfläche (7) der Anlage des Steckerstiftes (2) und die zweite Innenfläche (8) als Stützfläche für die Klemmplatte (13) dient und wobei die Spannschraube (11) eine Schlitzöffnung (14) in der Klemmplatte (13) durchsetzt und der Boden (6) bei der ersten Innenfläche (7) eine Durchbrechung (2a) für das Durchstecken eines Steckerstiftes (2) aufweist, dadurch gekennzeichnet, dass der Körper (5) ein in sich geschlossener, nach einer Seite durch den Boden (6) versteifter Rahmen ist, dass die zweite Innenfläche (8) eben ist und mit der ersten Innenfläche spitzwinklig gegen den Boden (6) konvergiert, dass die Klemmplatte (13) von einer der Innenflächen (7, 8) zur anderen verschiebbar an der Spannschraube (11) gelagert ist und dass die Schraubenachse (10) wenigstens näherungsweise auf der Winkelhalbierenden, des durch die beiden Innenflächen (7 bzw. 8) eingeschlossenen Winkels liegt.

2. Verbindungselement nach Anspruch 1, dadurch gekennzeichnet, dass der Schaft der Spannschraube (11) anschliessend an den Schraubenkopf einen zylindrischen Abschnitt (12) aufweist, der in der Schlitzöffnung (14) liegt, derart, dass die Klemmplatte (13) beim Drehen der Spannschraube (11) entlang eines zwischen den Innenflächen (7, 8) liegenden Verschiebeweges in Richtung der Spannschraubenachse mitgenommen wird und dass im Bereich des vom Boden (6) entfernten Endes des Verschiebeweges der Klemmplatte (13) eine zur zweiten Innenfläche (8) parallele Keilfläche (20) angeordnet ist, die die Klemmplatte (13) zur Anlage mit der zweiten Innenfläche (8) bringt.

3. Verbindungselement nach Anspruch 1, dadurch gekennzeichnet, dass die der ersten Innenfläche (7) zugewandte Klemmfläche (16) der Klemmplatte (13) mit zwei konkaven Ausnehmungen (17) zum teilweisen Umfassen drahtförmiger Leiter (4) versehen ist.

## Claims

1. A connection element (1) for the electrically conductive connection of a connector pin (2) to a conductor wire (4), with a body (5) which has a base (6) and two internal faces (7, 8) on opposite sides of the base (6), wherein a clamping screw (11) is screwed into a tapped hole (9) in the base (6), with a clamping plate (13) mounted on the clamping screw (11), wherein the first internal face (7) serves as the contact for the connector pin (2) and the second internal face (8) serves as a support surface for the clamping plate (13), and wherein the clamping screw (11) passes through a slotted aperture (14) in the clamping plate (13) and the base (6) has an opening (2a) near the first internal face (7) for the insertion of a connector pin (2), characterised in that the body (5) is a housing which is itself enclosed and is reinforced on one side by the base (6), that the second internal face (8) is flat and converges towards the base (6) at an acute angle to the first internal face, that the clamping plate (13) is mounted on the clamping screw (11) so that it is displaceable from one of the internal faces (7, 8) to the other, and that the screw axis (10) is situated at least approximately on the line bisecting the angle included by the two internal faces (7; 8).

2. A connection element according to claim 1, characterised in that the shank of the clamping screw (11) has a cylindrical section (12) adjoining the screw head, which cylindrical section is situated in the slotted aperture (14) in such a way that the clamping plate (13) is driven in the direction of the axis of the clamping screw along a path of displacement situated between the internal faces (7, 8) when the clamping screw (11) is rotated, and that a wedge face (20), which is parallel to the second internal face (8), is disposed in the region of the end of the path of displacement of the clamping plate (13) which is remote from the base (6), which wedge face brings the clamping plate (13) into contact with the second internal face (8).

3. A connection element according to claim 1, characterised in that the clamping face (16) of the clamping plate (13) which faces the first internal face (7) is provided with two concave recesses (17) for partially surrounding wire-shaped conductors (4).

## Revendications

1. Connecteur (1) destiné à relier électriquement une broche (2) à fiche à un fil conducteur (4), comprenant :
- un corps (5) présentant un fond (6) et de part et d'autre de celui-ci, deux parois internes (7, 8) face à face,
- une vis de serrage (11) est vissée dans un alésage fileté (9) du fond (6),
- une plaque de serrage (13) montée sur la vis (11) et en appui contre la seconde paroi interne (8) tandis que la première paroi (7) sert de surface d'application de la broche (2) à fiche,
- la vis de serrage (11) traverse une ouverture (14) en forme de fente dans la plaque de serrage (13),
- dans le fond (6), le long de la paroi interne (7) un passage (2a) permet l'enfoncement de la broche (2),
caractérisé en ce que le corps (5) est constitué d'un cadre rigidifié d'un côté par le fond (6), dont la seconde paroi interne (8) est plane et orientée, par rapport à la première, selon un angle aigu dirigé vers le fond (6), tandis que la plaque de serrage (13) peut se déplacer autour de la vis de serrage (11) d'une des parois (7, 8) vers l'autre, l'axe (10) de la vis (11) occupant une position proche de la bissectrice de l'angle aigu formé par les parois (7, 8).

2. Connecteur selon la revendication 1, caractérisé en ce que la tige de la vis de serrage (11), présente, au raccordement avec la tête de vis, une partie cylindrique (12) logée dans la fente de l'ouverture (14) de sorte que la rotation de la vis (11) entraîne le déplacement de la plaque de serrage (13) entre les parois (7, 8)), selon la direction de vissage, tandis qu'au niveau de l'extrémité, opposée au fond (6), de la course de la plaque de serrage (13), il est prévu une pièce en coin présentant une surface (20) parallèle à la seconde paroi interne (8) de manière à amener la plaque de serrage (13) en appui sur cette paroi.

3. Connecteur selon la revendication 1, caractérisé en ce que la face (16) de la plaque de serrage (13) située en regard de la première paroi interne (7) présente deux évidements concaves (17) servant à entourer partiellement des fils conducteurs (4).
